# EUROPÄISCHE PATENTSCHRIFT

(11) **EP 0 744 904 B1**
(45) Veröffentlichungstag und Bekanntmachung des Hinweises auf die Patenterteilung: **15.09.1999**
(21) Anmeldenummer: 95907545.8
(22) Anmeldetag: 28.01.1995
(51) Int. Cl.: A24B 3/14, A24B 15/14

(54) **VERFAHREN ZUR HERSTELLUNG EINES RAUCHBAREN TABAKPRODUKTES**
METHOD OF PRODUCING A TOBACCO PRODUCT FOR SMOKING
PROCEDE DE PRODUCTION D'UN PRODUIT DE TABAC A FUMER

(43) Veröffentlichungstag der Anmeldung: 04.12.1996
(73) Patentinhaber: Priehs, Friedrich, 28832 Achim (DE)
(72) Erfinder: Priehs, Friedrich, 28832 Achim (DE); Müller, Dietrich, 22605 Hamburg (DE)
(74) Vertreter: Gramm, Werner, Prof. Dipl.-Ing.
(86) Internationale Anmeldenummer: DE9500109
(87) Internationale Veröffentlichungsnummer: WO9622706

(56) Entgegenhaltungen:
- EP-A- 0 547 819
- DE-C- 3 819 534
- DE-C- 4 005 656
- US-A- 3 098 492
- US-A- 3 968 804
- US-A- 4 821 749

## Beschreibung

Die Erfindung betrifft ein Verfahren zur Herstellung eines rauchbaren Tabakproduktes.

In der DE-33 39 241 C1 ist ein Verfahren zur Herstellung von gekräuselten Faserstücken aus wiederaufbereitetem Tabak offenbart, bei dem Tabakstaub und/oder Tabakabfälle mit Bindemitteln und ggf. Additiven zu einem plastifizierbaren Gemisch verarbeitet werden. In einem Extruder wird ein zylindrischer Strang aus dem plastifizierten Gemisch zu einem dünnwandigen, sich kontinuierlich erweiternden Hohlkörper umgeformt und in fadenförmige, sich kräuselnde Zwischenprodukte aufgeteilt, die dann in einzelne, gekräuselte Faserstücke zertrennt werden.

Die DE-38 19 534 C1 offenbart ein Verfahren zur Herstellung von Tabakfolienstücken aus wiederaufbereitetem Tabak. Dabei wird staubförmiger Tabakabfall und/oder Tabakmehl mit Bindemitteln und ggf. Additiven durchgemischt und das so erhaltene Gemisch in einem Extruder plastifziert. Das plastifizierte Gemisch wird über exakt gleichlange Fließwege in eine gerade Zahl von mechanisch/geometrisch identischen zylindrischen Strängen aufgeteilt. Jeweils zwei benachbarte, identische Stränge werden zu einem Folienband zusammengewalzt, das dann zu den Folienstücken zerschnitten wird. Das Plastifizieren des Gemisches im Extruder erfolgt bei Temperaturen von 90 bis 120 °C und Drücken von 50 bis 100 bar. Die zylindrischen Stränge weisen einen Durchmesser von 2 bis 7 mm auf.

In der DE-40 05 656 A1 ist ein Verfahren zur Herstellung einer tabakenthaltenden Folie mit erhöhter Füllkraft beschrieben. Hier wird eine Rohmasse mit einem Tabakanteil von ca. 86 bis 98 Gew.% mit einem Anteil von Feuchthaltemitteln von ca. 1 bis ca. 6 Gew.% und einem Bindemittelanteil von ca. 1 bis ca. 8 Gew.% mit Wasseranteil im Verhältnis von 80:20 bis 60:40 vermischt. Die feuchte Rohmasse wird dann in einem Extruder mit einem Temperaturprofil von ca. 30 °C bis ca. 160 °C bei einem Druck von ca. 10 bis ca. 200 bar extrudiert und durch eine mit einem Austrittspalt versehene Düse hindurchgepreßt, wodurch die Tabak-Folie entsteht. Diese Tabak-Folie wird dann von beiden Seiten stark erhitzt, wodurch sich an der Tabak-Folie weitgehend gasundurchlässige Deckschichten bilden. Durch eine weitere starke Wärmezufuhr wird das in der Tabak-Folie befindliche Wasser zwischen den Deckschichten verdampft, wodurch blasenförmige Hohlräume entstehen.

Der Erfindung liegt die Aufgabe zugrunde, ein neuartiges rauchbares Tabakprodukt bzw. ein Verfahren zu seiner Herstellung zu entwickeln.

Diese Aufgabe wird erfindungsgemäß unter Durchführung folgender Verfahrensschritte gelöst:
a) Herstellung einer Mischmasse aus Tabakteilchen, Stärke bzw. einem stärkehaltigen Produkt als Bindemittel und Additiven;
b) die Mischmasse wird durch thermische und mechanische Energieeinleitung in einem Extruder verdichtet und plastifiziert;
c) dabei wird unter Druck stehender Wasserdampf durch die Mischmasse kanalbildend hindurchgedrückt;
d) beim Extruderaustritt wird die plastifizierte, durch die Durchströmkanäle porös gestaltete Mischmasse durch Temperatur- und Druckabfall expandiert bzw. aufgeschäumt, als kontinuierlicher, poröser, zylindrischer Strang verfestigt und in gewünschten Längen abgelängt.

Die durch Einleitung von Wasserdampf in der Mischmasse erzeugten Kanäle bleiben im extrudierten Strang in Form longitudinaler und radialer Kanäle erhalten. Beim Abrauchen dieses Stranges spielt sich der gleiche Vorgang ab wie bei einem herkömmlich hergestellten Tabakstrang mit dem Unterschied, daß die Verbrennungsluft durch die erstarrten Luftkanäle anstatt durch Zwischenräume im Schnitttabak gesaugt wird. Jedoch ist auch der erfindungsgemäß hergestellte Strang dergestalt luftdurchlässig, daß die Verbrennungsluft beim Abrauchen gleichmäßig durch den Strangquerschnitt und die Stranglänge gesaugt wird, wobei der dabei durch den Strang gegebene Zugwiderstand einen oberen Wert nicht überschreitet.

Als Bindemittel kann native und/oder modifizierte Stärke verwendet werden, wobei der Anteil der Bindemittel vorteilhaft bei etwa 15 Gew.% liegt.

Als Additive können Feuchthaltemittel zugemischt werden, wie z. B. Glyzerin, Melassen und/oder andere hygroskopische Stoffe.

Ferner können als Additive Brandverbesserer vorgesehen werden z. B. organische Säuren zur Erzeugung eines Weißbrandes der Asche und/oder Karbonate oder Netzmittel zur Verbesserung der Glimmfähigkeit.

Schließlich können als Additive auch Aromen und/oder Würzen vorgesehen werden wie z. B. Aromapräkursoren, Extrakte und Wasserdampfdestillate aus gereiften Blättern anderer Pflanzen als Tabakpflanzen.

Vorteilhafte Additive sind auch filmbildende Zusatzstoffe auf biologischer Basis. Zur Beschleunigung der Verarbeitung im Extruder kann der Mischmasse Polyvinylalkohol (PVA) oder Polyvinylacetat (PVAC) zugesetzt werden. Hierdurch ergibt sich eine bessere Aufschäumung mit guter Elastizität/Flexibilität der Mischmasse. Hinsichtlich der bevorzugten Anwendungsarten des PVA kann auf die Beschreibung in der DE-40 08 862 C1 verwiesen werden.

Erfindungsgemäß können auch Zusatzstoffe aus gengestützter Produktion Verwendung finden.

Zur Erzeugung der für das Abrauchen notwendigen Kanäle wird ein Wasserdampfdruck von 50 - 120 bar, vorzugsweise etwa 80 bar gewählt.

Die für die Mischmasse verwendeten Tabakteilchen lassen sich durch Zerkleinerung ausgereifter Tabakblätter herstellen, können aber auch Abfälle aus der herkömmlichen Tabakverarbeitung sein. Dabei werden Tabakteilchen vorzugsweise in einer Siebgröße von etwa 3 bis 5 mm verwendet.

Der handelsüblich verpackte ausgereifte Tabak hat eine langwierige biochemische Entwicklung durchgemacht: Schon vor der Blatternte tritt noch auf dem Acker ein Abbau im Tabak ein, der nach der Ernte mit zunehmender Vergilbung, Trocknung und Fermentation fortgesetzt wird. Der Chemismus der Reifung ist wesentlich von einem möglichst langsamen Wasserverlust abhängig. Die anfänglich im vitalen Zustand relativ hohen Konzentrationen von Stärke und Eiweiß werden bei noch hohem Wassergehalt bis etwa 80 Gew.% hydrolisiert und in lösliche Zucker und Stickstoffverbindungen überführt. Bei einem Wassergehalt < 80 % werden die diese Vorgänge auslösenden Fermente inaktiv; es tritt der sogenannte Blatt-Tod ein. Um die Reifung voll zur Wirkung kommen zu lassen, ist es daher erwünscht, die Trocknung innerhalb von 100 Stunden auszuführen; während dieser Zeit wird die Temperatur von 32 °C auf 80 °C herauf und die relative Luftfeuchtigkeit von 80 % auf 10 % bei zunehmender Erhöhung der Belüftung heruntergefahren.

Da derartige Bedingungen bei Belassung der Tabakblätter in natürlichem Klima nur sehr selten verläßlich erreichbar sind, ist eine derartige Behandlung in der Regel nur in gesteuerter Umgebung möglich. Es ist ferner plausibel, daß die Wirksamkeit der künstlich angestrebten optimalen Reifungsbedingungen um so größer wird, je kleiner und feindisperser Oberfläche und Volumen der zu behandelnden Blattsubstanz sind.

Ausgehend von diesen Erkenntnissen wird nun erfindungsgemäß vorgeschlagen, zur Herstellung der Tabakteilchen für die vorstehend beschriebene Mischmasse noch nicht ausgereifte Tabakblätter zu verwenden und zu zerkleinern, um dann die Reifung des Tabaks im extrudierten Strang, also im fast fertigen Produkt durchzuführen. Hierfür werden die erfindungsgemäß hergestellten Strangabschnitte in belüfteter, klimagesteuerter Umgebung konditioniert, also in luftdurchlässigen Behältern in klimagesteuerten Kammern aufbewahrt. Dabei erfolgt die Konditionierung bis zu einer Endfeuchte im Strang von etwa 10 bis 13 % bei etwa 50 °C. In diesem Zustand findet dann die Überführung in die letzte Fertigungsstufe statt:

Das sogenannte "aging" besteht in einer Lagerung der Strangabschnitte über einen Zeitraum von etwa 0,5 bis 2 Jahren bei 20 °C und 60 bis 75 %iger Luftfeuchtigkeit. Danach findet die Endverpackung statt.

Ein Vorteil bei diesem erfindungsgemäßen Verfahren liegt einmal darin, daß die Wasserdampfbehandlung die Tabakreifung wesentlich beeinflussen kann. Zum anderen aber kann der noch relativ hohe native Stärkegehalt im Aufbereitungsverfahren ausgenutzt werden. Schließlich eröffnet dieses Verfahren die Möglichkeit, ganze Pflanzen und nicht nur deren Blätter bei einem nur mittleren Reifegrad zu ernten, zu zerkleinern und dann dem erfindungsgemäßen Prozeß zu unterwerfen. Dabei kann auch der relativ höhere Wasservorrat der Ganzpflanze in Form der Quellungswässer vorteilhaft genutzt werden.

Mit dem neuen Verfahren läßt sich die Herstellung völlig neuartiger Zigaretten praktisch vollständig mechanisieren von der Tabakpflanze bis zum Endprodukt.

## Patentansprüche

1. Verfahren zur Herstellung eines rauchbaren Tabakproduktes unter Durchführung folgender Verfahrensschritte:
a) Herstellung einer Mischmasse aus Tabakteilchen, Stärke bzw. einem stärkehaltigen Produkt als Bindemittel und Additiven;
b) die Mischmasse wird durch thermische und mechanische Energieeinleitung in einem Extruder verdichtet und plastifiziert;
c) dabei wird unter Druck stehender Wasserdampf durch die Mischmasse kanalbildend hindurchgedrückt;
d) beim Extruderaustritt wird die plastifizierte, durch die Durchströmkanäle porös gestaltete Mischmasse durch Temperatur- und Druckabfall expandiert bzw. aufgeschäumt, als kontinuierlicher, poröser, zylindrischer Strang verfestigt und in gewünschten Längen abgelängt.

2. Verfahren nach Anspruch 1, dadurch gekennzeichnet, daß als Bindemittel native und/oder modifizierte Stärke verwendet wird.

3. Verfahren nach Anspruch 1 oder 2, dadurch gekennzeichnet, daß Bindemittel mit einem Anteil von etwa 15 Gew.% verwendet werden.

4. Verfahren nach Anspruch 1, 2 oder 3, dadurch gekennzeichnet, daß Tabakteilchen in einer Siebgröße von etwa 3 bis 5 mm verwendet werden.

5. Verfahren nach einem der vorhergehenden Ansprüche, dadurch gekennzeichnet, daß als Additive Feuchthaltemittel zugemischt werden.

6. Verfahren nach einem der vorhergehenden Ansprüche, dadurch gekennzeichnet, daß als Additive Brandverbesserer zugemischt werden.

7. Verfahren nach einem der vorhergehenden Ansprüche, dadurch gekennzeichnet, daß als Additive Aromen und/oder Würzen zugemischt werden.

8. Verfahren nach einem der vorhergehenden Ansprüche, dadurch gekennzeichnet, daß als Additive filmbildende Zusatzstoffe auf biologischer Basis zugemischt werden.

9. Verfahren nach einem der vorhergehenden Ansprüche, dadurch gekennzeichnet, daß zur Beschleunigung der Verarbeitung im Extruder der Mischmasse Polyvinylalkohol (PVA) oder Polyvinylacetat (PVAC) zugesetzt wird.

10. Verfahren nach einem der vorhergehenden Ansprüche, dadurch gekennzeichnet, daß als Additive Zusatzstoffe aus gengestützter Produktion verwendet werden.

11. Verfahren nach einem der vorhergehenden Ansprüche, dadurch gekennzeichnet, daß der Wasserdampfdruck 50 - 120 bar, vorzugsweise etwa 80 bar beträgt.

12. Verfahren nach einem der vorhergehenden Ansprüche, dadurch gekennzeichnet, daß die für die Mischmasse verwendeten Tabakteilchen durch Zerkleinerung ausgereifter Tabakblätter hergestellt und/oder aus der herkömmlichen Tabakverarbeitung stammende Abfälle sind.

13. Verfahren nach einem der Ansprüche 1 bis 11, dadurch gekennzeichnet, daß zur Herstellung der Tabakteilchen noch nicht ausgereifte Tabakblätter zerkleinert werden, und daß die Reifung des Tabaks in dem extrudierten Strang durchgeführt wird.

14. Verfahren nach Anspruch 13, dadurch gekennzeichnet, daß Strangabschnitte zur Tabakreifung in belüfteter, klimagesteuerter Umgebung konditioniert werden.

15. Verfahren nach Anspruch 14, dadurch gekennzeichnet, daß die Konditionierung bis zu einer Endfeuchte im Strang von 10 bis 13 % bei etwa 50 °C erfolgt.

16. Verfahren nach Anspruch 13, 14 oder 15, dadurch gekennzeichnet, daß die Strangabschnitte nach ihrer Konditionierung 0,5 bis 2 Jahre bei etwa 20 °C und 60 bis 75 %iger Luftfeuchtigkeit gelagert werden.

## Claims

1. Method for producing a smokable tobacco product by carrying out the following method steps:
a) producing a mixed substance of tobacco particles, starch or a starchy product as binding agent and additives;
b) the mixed substance is compressed and plastified in an extruder by introducing thermal and mechanical energy;
c) pressurised water vapour is in the process forced through the mixed substance so as to form channels;
d) at the extruder outlet the plastified mixed substance, rendered porous by the flow channels, is expanded or foamed through a temperature or pressure drop, consolidated as a continuous, porous, cylindrical strand and cut to desired lengths.

2. Method according to claim 1, characterised in that native and/or modified starch is/are used as the binding agent.

3. Method according to claim 1 or 2, characterised in that binding agent is used in a proportion of approximately 15 wt.%.

4. Method according to claim 1, 2 or 3, characterised in that tobacco particles of a mesh size of approximately 3 to 5 mm are used.

5. Method according to any one of the preceding claims, characterised in that humectants are admixed as additives.

6. Method according to any one of the preceding claims, characterised in that burning improvers are admixed as additives.

7. Method according to any one of the preceding claims, characterised in that aromatic substances and/or flavourings are admixed as additives.

8. Method according to any one of the preceding claims, characterised in that biologically based film-forming admixtures are admixed as additives.

9. Method according to any one of the preceding claims, characterised in that polyvinyl alcohol (PVA) or polyvinyl acetate (PVAC) are added to the mixed substance to accelerate processing in the extruder.

10. Method according to any one of the preceding claims, characterised in that admixtures from gene-based production are used as additives.

11. Method according to any one of the preceding claims, characterised in that the water vapour pressure is 50 - 120 bar, preferably approximately 80 bar.

12. Method according to any one of the preceding claims, characterised in that the tobacco particles used for the mixed substance are produced by crushing cured tobacco leaves and/or are waste products arising from conventional tobacco processing.

13. Method according to any one of claims 1 to 11, characterised in that uncured tobacco leaves are crushed to produce the tobacco particles, and that the tobacco is cured in the extruded strand.

14. Method according to claim 13, characterised in that strand sections for tobacco curing are conditioned in a ventilated, air-conditioned environment.

15. Method according to claim 14, characterised in that the conditioning takes place until a final moisture content in the strand of 10 to 13 % at approximately 500 C is obtained.

16. Method according to claim 13, 14 or 15, characterised in that the strand sections are stored following conditioning for 0.5 to 2 years at approximately 20° C and 60 to 75 % air humidity.

## Revendications

1. Procédé pour fabriquer un produit de tabac à fumer, en mettant en oeuvre les étapes de procédé suivantes :
a) fabrication d'une masse de mélange constituée de particules de tabac, d'amidon ou d'un produit contenant de l'amidon en tant que moyen de liaison, et d'additifs;
b) la masse de mélange est comprimée et plastifiée dans une extrudeuse par application d'énergie mécanique et thermique;
c) conjointement de la vapeur d'eau sous pression est envoyée à travers la masse de mélange en formant des canaux;
d) à la sortie de l'extrudeuse, la masse de mélange plastifiée, rendue poreuse par les canaux d'écoulement traversants est expansée ou transformée en mousse par baisse de la température et de la pression, solidifiée sous la forme d'une tige cylindrique continue poreuse, et tronconnée aux longueurs voulues.

2. Procédé selon la revendication 1, caractérisé en ce que comme agent de liaison on utilise de l'amidon natif et/ou modifié.

3. Procédé selon la revendication 1 ou 2, caractérisé en ce qu'on utilise des moyens de liaison à raison d'environ 15% en poids.

4. Procédé selon la revendication 1, 2 ou 3, caractérise en ce qu'on utilise des particules de tabac ayant un calibre d'environ 3 à 5 mm.

5. Procédé selon l'une des revendications précédentes, caractérisé en ce que comme additifs on ajoute dans le mélange des agents rétenteurs d'humidité.

6. Procédé selon l'une des revendications précédentes, caractérisé en ce que comme additifs on ajoute dans le mélange des promoteurs de combustion.

7. Procédé selon l'une des revendications précédentes, caractérisé en ce que comme additifs on ajoute dans le mélange des arômes et/ou des épices.

8. Procédé selon l'une des revendications précédentes, caractérisé en ce que comme additifs on ajoute dans le mélange des matières additives filmogènes à base biologique.

9. Procédé selon l'une des revendications précédentes, caractérisé en ce que pour accélérer le traitement dans l'extrudeuse, on ajoute à la masse de mélange, de l'alcool polyvinylique (PVA) ou de l'acétate de polyvinyle (PVAC).

10. Procédé selon l'une des revendications précédentes, caractérisé en ce que comme additifs on utilise des matières additives provenant d'une production assistée par voie génique.

11. Procédé selon l'une des revendications précédentes, caractérisé en ce que la pression de vapeur d'eau s'élève à 50-120 bar, de préférence environ 80 bar.

12. Procédé selon l'une des revendications précédentes, caractérisé en ce que les particules de tabac utilisées pour la masse de mélange sont fabriquées par fragmentation de feuilles de tabac arrivé à maturité et/ou sont des déchets provenant du traitement classique du tabac.

13. Procédé selon l'une des revendications 1 à 11, caractérisé en ce que pour la fabrication des particules de tabac on fragmente des feuilles de tabac pas encore à maturité, et en ce qu'on effectue la maturation du tabac dans la tige extrudée.

14. Procédé selon la revendication 13, caractérisé en ce que pour la maturation du tabac, des tronçons de la tige sont conditionnés dans un environnement aéré, sous climat contrôlé.

15. Procédé selon la revendication 14, caractérisé en ce que le conditionnement a lieu jusqu'à une humidité finale dans la tige de 10 à 13% à environ 50°C.

16. Procédé selon la revendication 13, 14 ou 15, caractérisé en ce qu'après leur conditionnement, les tronçons de tige sont stockés de 0,5 à 2 ans à environ 20°C et 60 à 75% d'humidité de l'air.
